# EUROPÄISCHE PATENTSCHRIFT

(11) **EP 1 692 251 B1**
(45) Veröffentlichungstag und Bekanntmachung des Hinweises auf die Patenterteilung: **19.11.2008**
(21) Anmeldenummer: 04802921.9
(22) Anmeldetag: 10.12.2004
(51) Int. Cl.: C11D 3/37, D06P 5/08

(54) **VERFAHREN ZUM VERHINDERN BZW. MINIMIEREN DER FARBREDEPOSITION UNTER VERWENDUNG VON POLYESTERN**
METHOD FOR PREVENTING OR MINIMIZING COLOR DEPOSITS USING POLYESTERS
PROCEDE POUR EVITER OU MINIMISER LA REDEPOSITION DE COULEUR PAR UTILISATION DE POLYESTERS

(30) Priorität: 10.12.2003 DE 10358097
(43) Veröffentlichungstag der Anmeldung: 23.08.2006
(62) Teilanmeldung aus: 08016119.3
(73) Patentinhaber: SASOL Germany GmbH, 20537 Hamburg (DE)
(72) Erfinder: KOCH, Herbert, 46348 Raesfeld (DE)
(74) Vertreter: Schupfner, Georg
(86) Internationale Anmeldenummer: PCT/DE2004/002716
(87) Internationale Veröffentlichungsnummer: WO 2005/056742

(56) Entgegenhaltungen:
- WO-A-99/67350
- US-A- 5 486 297
- DATABASE WPI Section Ch, Week 200260 Derwent Publications Ltd., London, GB; Class A23, AN 2002-561125 XP002322653 & JP 2002 142760 A (MEIJI SEIKA KAISHA LTD) 21. Mai 2002 (2002-05-21)

## Beschreibung

Die vorliegende Erfindung betrifft ein Verfahren zum Verhindern bzw. Minimieren der Farbredeposition auf textilem Gewebe während eines Entfärbeprozesses, insbesondere während eines "Stone-Wash" Prozesses. Bei dem Gewebe handelt es sich vorzugsweise um indigogefärbte Baumwoll- oder baumwollhaltige Gewebe. Das zum Einsatz kommende Anti-Farbredepositionsmittel ist ein Polyester, vorzugsweise ein Terephthalsäure-Polyester-Polyether-Polymer.

Um den mit Indigo gefärbten Jeans-Geweben den typischen "wash-out look" (verwaschenes Aussehen) oder "used look" (gebrauchtes Aussehen) zu verleihen, werden Jeans-Gewebe einem sogenannten "Stone-Wash" Prozeß (Stein-WaschProzess) unterzogen.

Gegen Ende der 70er Jahre wurde der Bimsstein zur Beschleunigung des Alterungsprozesses der indigogefärbten Teile entdeckt. Der "Stone-Wash look" wird dadurch ermöglicht, dass der Farbstoff im wesentlichen nur auf die Außenbereiche der Fasern aufgezogen ist. Dies ist charakteristisch für eine Indigofärbung. Man spricht in diesem Zusammenhang von einer sogenannten Mantelfärbung, bei der die Farbe nicht in das Garn eindringt, sondern es wie einen Mantel umhüllt und der Kern des Garns bzw. der Fasern nicht verfärbt wird.

Bei einer Behandlung von indigo-gefärbtem Gewebe in einer Waschmaschine wird das Gewebe solange mit Bimssteinen behandelt, bis die äußerste Schicht des Garnes teilabgetragen ist und das ungefärbte Innere hervortritt (Verlag Textilveredlung AG; Zeitschrift: Textil Veredlung; 34 (11-12), 26-31 (1999); 35 (1-2), 23-27 (2000), 35 (3-4), 27-30 (2000); Titel: Jeans - das blaue Phänomen).

Im Regelfall werden hierzu ca. die einfache bis doppelte Mengen des Gewebegewichtes an Bimssteinen eingesetzt. Wieviel Bimsstein für den Alterungsprozess des Gewebes im Einzelfall eingesetzt wird, hängt vom gewünschten Effekt ab.

Der klassische Stone-Wash Prozeß ist mit einigen ökonomischen und ökologischen Nachteilen behaftet. Sowohl das Denim-Gewebe als auch die Waschmaschine selbst werden durch den Prozess sehr stark mechanisch belastet. Dies führt u.a. zu einem hohen Verschleiß der in die Trommelwaschmaschinen eingebauten Bleche. Bedingt durch den Abrieb der Steine werden Feinpartikel erzeugt. Konsequenz ist die zwingend notwendige Entfernung dieser Feinpartikel vom Gewebe durch mehrmaliges Auswaschen, wodurch größere Mengen an zu entsorgendem Prozesswasser anfallen. Ferner fallen durch die Behandlung mit Bimssteinen große Mengen an Schlamm in Verbindung mit Faserresten und Indigopigment an.

Seit den achtziger Jahren hat sich eine neue Technik durchgesetzt, die auf dem Einsatz spezieller Enzyme basiert. Für den oberflächlichen Abbau der Cellulose werden, anstelle der Abrasion durch den Bimsstein, Enzyme eingesetzt. Als Enzym wird hierbei üblicherweise eine Cellulase eingesetzt. Die Cellulase wird temporär durch einen Anker an die Cellulose gebunden und spaltet diese an ihrer 1.4-betaglucosidischen Bindung. Dadurch wird die Oberfläche der Baumwollfaser, auf der sich der Indigo-Farbstoff befindet, partiell abgelöst. Dadurch kommen darunter liegende, nicht gefärbte und somit weiße Bereiche der Baumwollfaser zum Vorschein. Auf diese Art und Weise wird durch die Verwendung der Cellulasen ein optischer Effekt erzielt, wie er der Verwendung von Bimsstein entspricht.

Die bei dem enzymatischen Stone-Wash Prozeß zum Einsatz kommenden Cellulasen lassen sich in zwei Gruppen einteilen: saure und neutrale Cellulasen. Mit den Begriffen "sauer" und "neutral" wird dabei umschrieben, bei welchem pH-Wert das Enzym seine optimale Leistung entfaltet. Für saure Cellulasen ist dies der Bereich von ca. 4 bis 6, während neutrale Cellulasen ihr Leistungsoptimum bei pH-Werten von ca. 6 bis 8 zeigen. Ein wesentlicher Unterschied ist der höhere Abrieb den saure Cellulasen im Vergleich zu neutralen ermöglichen. Mit sauren Cellulasen lassen sich bei Einsatz von 10 bis 20 % der Menge an neutraler Cellulase die gleichen Abrasionseigenschaften einstellen. Als Konsequenz ermöglichen saure Cellulasen kürzere Behandlungszeiten und sind zusätzlich auch deutlich billiger, was in der Summe zu einem ökonomischen Vorteil führt. Nachteile sind jedoch auch hier das sog. "Backstaining" (Farbredeposition).

Unter Farbredeposition versteht man eine Rückverfärbung bzw. Rückanschmutzung u.a. der Baumwolle mit abgelöstem Farbstoff bzw. Farbstoff auf Faserresten. Diese Ablagerungen können an verschiedenen Stellen beobachtet werden, wie z.B. Innentaschen, Labels, Nähten, Reißverschlüssen, aber auch insbesondere auf der Innen-und Außenfläche des Denims. Durch das Backstaining entsteht ein unerwünscht kontrastarmes Warenbild.

Das Phänomen der Farbredeposition ist beim Stone-Washing deutlich stärker ausgeprägt als bei der klassischen Haushaltswäsche, bedingt durch die deutlich höhere Farbkonzentration im Waschprozess.

In der wissenschaftlichen Literatur sind verschiedene Theorien veröffentlicht, die dieses Phänomen zu erklären versuchen: Eine Hypothese geht davon aus, dass die Cellulose enzymatisch zu Glucose-Einheiten abgebaut wird, die ihrerseits in der Lage sind, Indigo sowohl in der Lösung als auch auf der Faser partiell zu reduzieren. Die reduzierte Form hat eine niedrigere Affinität zur Cellulose-Faser und soll dadurch die verstärkte Ablagerung auf den Taschen-Innenfuttern bewirken. Eine weitere Theorie geht davon aus, dass das Indigo eine starke Affinität zur Cellulase hat, die ihrerseits wiederum über eine sog. CBD (=cellulose binding domain) an die Cellulose-Faser gebunden ist.

Es kann davon ausgegangen werden, dass die Farbredeposition eine Funktion der verwendeteten Cellulase-Mischung, des Farbstoffes, des verwendeten Tensidtyps, der Tensidkonzentration und des pH-Wertes ist.

Im Stand der Technik sind einige Verfahren beschrieben, um die Farbredeposition zu reduzieren:
Die WO 01/92453 beschreibt ein enzymatisches Verfahren bei dem Farbredeposition minimiert wird durch Zugabe lipolytischer Enzyme, bevorzugt Cutinase. In der WO 94/29426 wird zu diesem Zweck saure Cellulase zusammen mit einer speziellen Protease eingesetzt. Aus der DE 19606619 ist bekannt, saure Cellulasen in Kombination mit Fettalkoholpolyglykolethern und anorganischen und/oder organischen Puffersalzen einzusetzen.

Weiterhin wird auch der kombinierte Einsatz von nichtionischen Fettalkoholethoxylaten mit anionischem Alkansulfonat zum Erzielen eines Anti-Redepositons Effektes beschrieben. Insbesondere anionische Tenside führen jedoch zu einer negativen Wechselwirkung mit der Cellulase, derart, dass deren Abrasionsvermögen reduziert wird.

Die WO 01/57173 beschreibt ein enzymatisches 2-Komponentensystem mit dessen Hilfe es gelingt, auf gefärbten Baumwoll- oder baumwollhaltigen Geweben einen guten Stone-Wash Effekt zu erzeugen bei einem gleichzeitig sehr geringen Backstaining. Das 2-Komponentensystem enthält neben einer Cellulase-Komponente spezielle wässrige Polymerdispersionen, bei deren Feststoffteilchen es sich um Styrol/(Meth)acrylsäureester-Copolymere handelt, die auf Stärke als Pfropfgrundlage aufgepfropft sind.

Die WO 95/35363 beschreibt eine Methode zur Erzeugung eines Stone-Wash Effektes durch Einsatz saurer Cellulasen in Gegenwart von Farb-Antiredepositionsmitteln ausgewählt aus der Gruppe natürlicher und synthetischer, anorganischer Silikate, Polyalkylenoxide, Acrylsäure-Polymere sowie natürlicher und synthetischer bzw. semisynthetischer Polysaccharide.

Viele der im Stand der Technik beschriebenen Farbtransfer-Inhibitoren wie Polyvinylpyrollidone, Polyvinylpyrridin-N-oxide etc. stellen effektive Systeme zur Verminderung der Redeposition von Direkt-Farbstoffen an Baumwolle dar. Dennoch sind diese Verbindungen nicht effektiv genug, wenn es darum geht, das Backstaining von insbesondere Indigo zu verhindern, was möglicherweise - ohne an die Theorie gebunden sein zu wollen - in der extremen Hydrophobie dieses Farbstoffes begründet sein kann.

Aus der WO 99/67350 sind bereits Polyester herstellbar unter Umsetzung polymerer Abfall-Terephthalate, wie Polyethylenterephthalat, Polybutylenterephthalat oder Poly(cyclohexandimethanol)terephthalat, Glykolen und oxalkylierten Polyolen mit zumindest 3 Hydroxygruppen bekannt, die in Färbe- und Entfärbeprozessen zur Verhinderung der Farbredeposition eingesetzt werden. Die tatsächlich offenbarten Polyester sind weiterhin unter Verwendung von Trimellithsäure und/oder Isophthalsäure bzw. deren Derivaten hergestellt.

Die Aufgabe der vorliegenden Erfindung besteht darin, ein Mittel zur Verfügung zu stellen, welches die Farbredeposition auf textilem Gewebe während eines Entfärbepro-zesses effizient verhindert, also während eines Stone-Wash Prozesses und/oder Biostoning-Prozesses.

Dabei sollte das Mittel als Antiredepositionsmittel für den freigesetzte Farbstoff, insbesondere Indigo, bzw. den mit Farbstoff versehenen Partikel wirken, derart, dass es nicht nur gegenüber dem reinen Denim, sondern auch gegenüber typischen Accessoires des Denims bzw. der Jeans wie z.B. Tascheninnenfutter, Nähten, Labels und Reißverschlüssen wirkt, die häufig nicht aus Baumwolle bestehen.

Aus der WO 99/67350 sind Polyester, welche aus Terephthalsäureinheiten und Glykolen und/oder Polyether-Diolen aufgebaut sind, bekannt, die in Färbe- und Entfärbeprozessen zur Verhinderung der Farbredeposition eingesetzt werden. Im wesentlichen sind Gegenstand der WO 99/67350 Polyethylenterephthalte, welche aus Abfall- Polyethylenterephthalten durch Umsetzung mit Glykolen und oxalkylierten Polyolen im Rahmen einer Esterspaltungs- bzw. Umesterungsreaktion erhalten werden. Bei der Umesterung sollen Isophthalsäure und fakultativ Trimellitsäure zugegen sein. Die JP-A-2002-142760-A lehrt Polyester aus Terephthalsäure-oligoalkylen-glykol-Einheiten mit insgesamt bis zu 4 Ethylenglykol -Einheiten. Die US-A-5,486,297 betrifft ein Ausrüstungsmittel, das das Verbleichen der Farbkraft von Textilien verhindert

Die Aufgabe wird erfindungsgemäß gelöst durch ein. Verfahren gemäß Anspruch 1, wobei die Monomere (A), (B) und (C) vorzugsweise größer 90 Gew.%, insbesondere größer 95 Gew.% der eingebauten Monomere ausmachen, sowie die Verwendung nach Anspruch 13.

Bevorzugte Ausführungsformen sind Gegenstand der Unteransprüche oder nachfolgen beschrieben.

Die Verwendung der im erfindungsgemäßen Verfahren beschriebenen Antiredepositionsmittel führt zu einem sehr geringen Backstaining bei einem gleichzeitig exzellenten Stone-Wash-Effekt.

Die Aufgabe wird erfindungsgemäß gelöst mit Polymeren wie sie als Schmutzlösepolymere (Soil Release Polymere) bekannt sind. Dies sind vorliegend bevorzugt amphiphile, vorzugsweise nichtionische Polyester enthaltende Polyether-Monomer Sequenzen.

Zur Herstellung der Polyether-Monomer Sequenzen werde Polyetherole eingesetzt. Polyetherole im Sinne der Erfindung sind Verbindungen mit ein oder 2 Mydroxygruppen aufweisend mindestens 6 Sauerstoffatome, vorzugsweise mindestens 10 Sauerstoffatome und insbesondere mehr als 16 Sauerstoffatome.

Diole im Sinne der Erfindung sind Verbindungen, die 2 Hydroxygruppen und höchstens eine, vorzugsweise keine Ethergruppen, aufweisen.

Verbindungen im Sinne des Hauptanspruchs der vorliegenden Erfindung sind organische Verbindungen die neben Kohlenstoff, Wasserstoff und Sauerstoff nach Umsetzung, d.h. Einbau in das Polymer, i.d.R. keine weiteren Atome aufweisen. Dies bedeutet etwa, dass die Dicarbonsäure-Verbindungen nach Einbau in den Polyester neben Carboxyl-Gruppen, auch Carbonyl- oder Hydroxy-Gruppen tragen können, aber z.B. keine Sulfonyl- oder Halogengruppen aufweisen,

Die Dicarbonsäure-Verbindung (A) sind Terephthalsäure und optional aliphatische und/oder aromatische Dicarbonsäuren und deren Derivate, d.h. z.B, deren Monoester, Diester, Anhydride oder Mischungen. Die Dicarbonsäure-Verbindungen weisen - bezogen auf die Dicarbonsäure bzw. Dicarbonsäure-Gruppe - vorzugsweise 3 bis 40 Kohlenstoffatome auf. Zusäteliche Aromatische Dicarbonsäure-Verbindungen können insbesondere Isophthalsäure, Phthalsäure, deren Mono- und Dialkylester mit C₁-bis C₅-Alkoholen, wie z.B. Dimethylterephthalat sein, wobei auch Gemische dieser Verbindungen möglich sind. Beispiele für aliphatische Dicarbonsäure-Verbindungen sind Malonsäure-, Bernsteinsäure-, Fumarsäure-, Maleinsäure-, Glutarsäure-, Adipinsäure-, Pimelinsäure-, Korksäure-, Azelainsäure- und Sebacinsäure-dialkylester. Besonders bevorzugt werden Isophthalsäure und Phthalsäure, sowie deren Dimethyl-, Diethyl-, Dipropyl- und Dibutylester eingesetzt.

Eingesetzt werden als Dicarbonsäure im erfindungsgemäßen Verfahren Terephthalsäure, zu größer 90 mol%, vorzugsweise zu größer 95 mol%, bezogen auf die eingesetzten Di- oder Tricarbonsäureverbindungen. Zusätzlich können auch andere Dicarbonsäure-Verbindungen verwendet werden.

Aromatische Dicarbonsäuren sind neben der Terephthalsäure insbesondere Isophthalsäure, Phthalsäure, deren Mono- und Dialkylester mit C1- bis C5-Alkoholen, wie z.B. Dimethylterephthalat, wobei natürlich auch Gemische dieser Komponenten möglich sind. Beispiele für aliphatische Dicarbonsäureäquivalente sind Malonsäure-, Bernsteinsäure-, Fumarsäure-, Maleinsäure-, Glutarsäure-, Adipinsäure-, Pimelinsäure-, Korksäure-, Azelainsäure- und Sebacinsäuredialkylestern.

Besonders bevorzugt werden Terephthalsäure und Phthalsäure sowie deren Dimethyl-, Diethyl-, Dipropyl- und Dibutylester.

Prinzipiell ist auch ein Einsatz von Tricarbonsäure-Verbindungen möglich, wodurch stark verzweigte Polymerstrukturen zugänglich werden. Hierzu eignen sich z.B. Trimellithsäure bzw. deren Derivate wie Anhydride und Ester. Allerdings ist deren Einsatz in der Regel zu vermeiden.

Die Polyol-Verbindungen (D) weisen vorzugsweise 3 bis 12 Kohlenstoffatome auf. Als Beispiele für die Polyol-Verbindungen mit mindestens 3 OH-Gruppen sind, zu nennen: Pentaerythrit, Trimethylolethan, Trimethylolpropan, 1,2,3-Hexantriol, Sorbit, Mannit, Mono-, Di- und Triglycerin, 1,2,3-Butantriol, 1,2,4-Butantriol. Bevorzugt ist dabei der Einsatz von Glycerin.

Als besonders bedeutender Bestandteil der genannten Polymere sind die Polyether-oleczu nennen, die vorzugsweise zu mehr als 30 Gew.% einen Hauptanteil des Polymers darstellen. Beispiele hierfür sind Polypropylenglykol, Polybutylenglykol sowie Anlagerungsprodukte von Ethylenoxid, Propylenoxid, Butylenoxid bzw. deren Mischungen an aliphatische Alkohole wie Methanol. Etha-nol, Propanol, Butanol oder auch langkettige Fettalkohole. Die Methen dem Polyethylenglykole mit gewishtsmittleren Molekulargewichten von 3000 bis 8000 g/mol, eingsetzt werdenkonnen. Polyethylenglykolmonomethylether mit Molekulargewichten von 2.000 bis 5.000 g/mol, können bevorzugt mitrerwendet werden.

Als Diol-Verbindung (B) können zusätzlich zum Ethylenglykol 1,2- bzw. 1,3-Propylenglykol, Neopentylglykol, 1,2-Butylenglykol, 3-Methoxy-1,2-propylenglykol sowie deren Dimere und Trimere eingesetzt werden. Die Diol-Verbindung (B) weist vorzugsweise 2 bis 6 Kohlenstoffatome auf. Grundsätzlich sind auch Mischungen verschiedener Diole möglich. Bevorzugt ist der Einsatz von Ethylenglykol und Propylenglykol.

Prinzipiell ist es auch möglich die Polymere anionisch zu modifizieren. Dies kann z.B. durch Einkondensation anionischer Monomeren bewerkstelligt werden, wie z.B. Sulfophthaloyl-, Sulfoisophthaloyl- und Sulfoterephthaloyl- Gruppen, die in Form ihrer Salze, insbesondere als Alkali- oder Ammoniumsalze, eingesetzt werden. Im Allgemeinen können hier auch aliphatische, anionische Monomere eingesetzt werden, die sich von sulfonierten aliphatischen Diestern wie z.B. Maleinsäure-, Adipinsäure-, Sebacinsäure etc. ableiten.

Die im erfindungsgemäßen Verfahren verwendeten Polyester können auch über einen Endgruppenverschluß verfügen. Geeignete Endgruppen sind:
a.) Sulfoaroylgruppen,
b.) Gruppen mit der Formel MO₃-S-(O)ᵤ-(CH₂)ₚ-(RO)_{w}-, in der M für ein Metallatom und R für Ethylen oder Mischungen von Ethylen und Propylen, u für 0 oder 1, p für 0 oder 1 und w für eine Zahl von 1 bis 100 stehen,
c.) Poly(oxyethylen)monoalkylether-Gruppen, in denen die Alkylgruppe 1 bis 24 C-Atome enthält und die Polyoxyethylengruppe aus, 2 bis 200 Oxyethyleneinheiten besteht,
d.) Acyl- und Arylgruppen mit 4 bis 40 Kohlenstoffatomen,
e.) Hydroxyacyl- und Hydroxyaroylgruppen mit 2 bis 25 Kohlenstoffatomen,
f.) Poly(oxyalkylen)monoalkylphenolether, in denen die Alkylgruppe 6 bis 18 Kohlenstoffatome enthält und die Polyoxyalkylengruppe aus 0 bis 80 Oxyalkyleneinheiten besteht
sowie auch Mischungen davon.

Besonders bevorzugt sind nichtionische PET-(Polyethylenterephthalat)-POET (Polyoxyethylenterephthalat)-Polyester. Diese können gewonnen werden durch PolyKondensation von Terephthalsäure bzw. Terephthalsäureestern mit Monoethylenglykol und Polyethylenglykol. Dabei sind Polyethylenglykole mit Molekulargewichten von 2.000 bis 8.000 g/mol. Vorzugsweise sind die gewonnenen PET-POET-Copolymeren bei Raumtemperatur fest und besitzen gewichtstmittlere Molekulargewichte von 5.000 bis 40.000 g/mol.

Weiterhin bevorzugt ist die Verwendung bei Raumtemperatur flüssiger Polyester-Polyether-Copolymere, die durch die Formel

X-(OCH₂-CH₂)ₙ-[-(OOC-R¹-COO-R²)ᵤ-]-OOC-R¹-COO-(CH₂-CH₂O)ₙ-X

beschrieben werden können, worin jeder R¹-Rest ein 1,4-Phenylenrest, ggf. mono-oder di- C1-C3-alkylsubstituiert, ist; die R²-Reste im wesentlichen Ethylenreste, 1,2-Propylenreste oder Gemische hiervon sind; jedes X unabhängig voneinander für Wasserstoff, einen C1- bis C12 Kohlenwasserstoff-Rest, insbesondere Ethyl oder Methyl steht; jedes n unabhängig voneinander von 7 bis 115 beträgt und u von 3 bis 10 beträgt.

Die Synthese der erfindungsgemäß eingesetzten Polymere kann in Form einer direkten Umsetzung aller Monomerbausteine in einem Schritt erfolgen, so dass statistisch verteilte Polymere (sog. "random" Strukturen) erhalten werden. Eine andere Herstellweise ist eine Mehrschrittsynthese z.B. derart, dass eine Vorkondensation verschiedener Bausteine erfolgt.

Grundsätzlich werden Temperaturen von ca. 80 bis 350 °C und Drücke von Normaldruck bis < 1 mbar eingestellt. Vorzugsweise führt man die Kondensation in dem Temperaturbereich von 150 bis 280 °C in Gegenwart der üblichen Polykondensations- und Umesterungskatalysatoren durch. Dabei können die gewonnenen Polymere auf unterschiedliche Molekulargewichte eingestellt werden. Diese liegen vorzugsweise zwischen 1.000 und 40.000 g/mol.

Als Katalysatoren eignen sich aus der Literatur bekannten Verbindungen. Verwendet man als Komponente die freien Dicarbonsäuren oder die Anhydride, so ist p-Toluolsulfonsäure der bevorzugte Katalysator. Setzt man als Komponente Dicarbonsäuredialkylester ein, so verwendet man die üblichen Umesterungskatalysatoren, wie beispielsweise Mischungen aus Calciumacetat und Antimonoxid, organische und anorganische Zinn- und Zink-Verbindungen (z.B. Stannane, Zinkacetat oder die TEGO® Katalysatoren der Degussa) oder Tetraalkoxytitanate, wie Titantetraisobutanolat oder Titantetraisopropanolat.

Die Kondensation kann in Gegenwart von Antioxidantien durchgeführt werden, z.B. von substituierten Phenolen, wie beispielsweise 2,5-Ditertiärbutylphenol, 2-Methylcyclohexyl-4,6-dimethylphenol, phosphoriger Säure oder anderer üblicherweise hierfür verwendeten Antioxidantien. Diese Verbindungen verhindern Verfärbungen der Polyester durch Oxidation während der Kondensation.

Soweit die Farbe der erfindungsgemäßen Polyester weiterhin nicht zufriedenstellend ist, können diese einer Nachbehandlung unterzogen werden. Eine übliche Nachbehandlung ist beispielsweise eine Bleichung mit Wasserstoffperoxid, die zu einer deutlichen Farbaufhellung führt.

Die im erfindungsgemäßen Verfahren verwendeten Polymere können sowohl in fester als auch in pastöser bis flüssiger Form anfallen. Im Prinzip bestehen verschiedene Möglichkeiten zum Einbringen der Polymere in die entsprechenden Formulierungen. Bei pulverförmigen d.h. festen Stone-Wash Formulierungen werden die Additive ebenfalls in fester Form bevorzugt. Dabei ist es möglich die Polymere, je nach Morphologie sowohl als 100 %-ige Form z.B. gemahlene Form einzubringen oder auch in geträgerter Form d.h. durch Aufbringen des Polymers auf eine feste Trägersubstanz mit Hilfe der im Stand der Technik beschriebenen Granulationsverfahren.

Grundsätzlich können diese Verbindungen auch in Form einer Matrix eingesetzt werden. Unter Matrix ist hierbei die Abmischung der amphiphilen Polyester-Polyether-Copolymeren mit z.B. nichtionischen Tensiden, wie z.B. Alkoholethoxylaten, Alkoholpropoxylaten, gemischten Alkoholalkoxylaten, Alkylpolyglucosiden, Glukoseamiden, Polyethylenglykolen, Polypropylenglykolen, gemischten Polyalkylenglykolen, Lösungsmitteln wie Isopropanol, Propylenglykol, Glykolether, Wasser zu verstehen.

Durch die Abmischung bzw. die Konfektionierung mit anderen Produkten können z.B. noch besser fließfähige Produkte niedriger Viskosität erhalten werden.

Die Polyester-Polyether-Copolymeren können auch auf Trägermaterialien, wie z.B. Zeolithe, Phosphate, Citrate, Natriumsulfat, Bimsstein oder Bimssteinäquivalente wie Perlite aufgebracht werden und dadurch z.B. in rieselfähige pulverförmige Compounds überführt werden. Derartige Compounds können vorteilhaft in pulverförmigen Stone-Wash-Formulierungen eingebracht werden.

Die im erfindungsgemäßen Verfahren verwendeten Antiredepositonsmittel werden vorzugsweise in Mengen von 0,1 bis 20 Gew.% bezogen auf die Stone-Wash-Formulierung (exkl. Abrasionsmittel) eingesetzt.

Prinzipiell ist es möglich, die Anti-Farbredepostionsmittel in die Formulierung einzuarbeiten. Andererseits besteht auch die Möglichkeit diese nachträglich in die direkte Anwendung (Stone-Wash Flotte) einzubringen.

Die meisten Formulierungen basieren auf einer Kombination von mechanischer Behandlung und Enzymbehandlung (Stone-washing und Biostoning). Anstatt Bimsstein werden oft gesinterte Perlite verwendet, die aufgrund ihrer Härte zu weniger Abrieb während des Prozesses führen. Außerdem sind sie kleiner als Bimssteine, haben eine größere Oberfläche, wodurch es möglich ist, die Steine mit der Waschflotte ausspülen zu können.

Zentraler Baustein der enzymatischen Formulierungen zur Erzeugung eines Stone-Wash Effektes ist eine oder mehrere Cellulasen. Im Wesentlichen kommen zwei Gruppen von Cellulasen zum Einsatz: saure und neutrale.

Neben den erfindungsgemäßen Antiredepositionsmitteln enthalten diese Formulierungen weitere Bestandteile.

Zum Beispiel ein Puffersystem, welches die Aufgabe hat den pH-Wert innerhalb gewisser Grenzen konstant zu halten, um eine optimale Leistung des Enzymsystems zu gewährleisten. Die Pufferung des Cellulasebades ist sehr wichtig, da insbesondere durch das Gewebe oftmals Alkalität eingebracht wird.

Weiterer essentieller Bestandteil dieser Formulierungen sind Tenside. Deren Aufgabe besteht u.a. darin eine schnelle Benetzung der Cellulosefaser zu bewerkstelligen, derart, dass die Cellulase so schnell wie möglich die Faser angreifen kann. Weitere Funktionen der Tenside sind die Entfernung überschüssiger Schlichtemittel, die Suspendierung des Indigofarbstoffes sowie die Emulgierug von Öl- und Fettbestandteilen. Daneben dienen sie weiterhin als Dispergiermittel sowie Lauffaltenverhinderer innerhalb dieser Anwendung.

Bevorzugt sind hierbei nichtionische Tenside wie die im Stand der Technik beschriebenen Fettalkoholalkoxylate, Rizinusölethoxylate etc.. Der Grund der bevorzugten Verwendung von nichtionischen Tensiden liegt in ihrer guten Benetzung der Fasern bei gleichzeitig geringer Beeinflussung der Cellulase-Aktivität. Anionische Tenside können zum Teil negative Auswirkungen auf die Enzyme haben, derart, dass deren Aktivität reduziert wird bzw. Unverträglichkeiten auftreten. Der Tensidanteil innerhalb der Formulierungen liegt bevorzugt im Bereich von 5 bis 25 Gew.% (exkl. Abrasionsmittel).

Optional können Stone-Wash Formulierungen auch weitere Ingredienzien enthalten wie z.B. Enzymaktivatoren, Solubilisierungsmittel, Lösemittel, Antioxidantien, Builder bzw. Sequestriermittel.

Beispiele für typische Lösemittel sind: Ethylenglykol, Propylenglykol sowie deren Oligomere/Polymere, Terpene, Kohlenwasserstoffe. Beispiele für Enzymaktivatoren sind: Proteine, Salze von Monosacchariden wie z.B. Mannose und Xylose. Typische Solubilisiermittel sind: kurzkettige Alkohole, Benzolsulfonatsalze, Propylenglykol, Benzoate etc. Als Builder bzw. Sequestriermittel werden oftmals verwendet: organische Phosphate, Phosphonate, Polyacrylsäuren, Polyvinylalkohole, Polyvinypyrollidone, Borate, Citrate.

Es sind sowohl Pulverformulierungen als auch flüssige Formulierungen geeignet. Der Prozess zur Herstellung von Denim bzw. Jeansstoff besteht im Wesentlichen aus 3 Hauptschritten: dem Entschlichten (Desizing), der Abrasion (Stoning/Biostoning) und der Bleiche.

Beim 1. Schritt dem Entschlichen wird das Schlichtemittel entfernt, bei dem es sich üblicherweise um Stärke handelt. In früheren Zeiten wurde dieser Schritt durch alkalische Wäsche bei höheren Temperaturen bewerkstelligt. Heute bevorzugt man ebenfalls einen enzymatischen Prozess, basierend auf dem Einsatz spezieller Amylasen bzw. Kombinationen aus Amylasen und Lipasen. Diese spalten die Stärke-Polymere auf in kurze, wasserlösliche Fragmente, die ausgewaschen werden können. Hintergrund dieses Schrittes ist die Erzeugung weicher Denimoberflächen, Verhinderung von Streifenbildung sowie Vorbereitung des Gewebes für den Folgeschritt, der Abrasion. Neben den Enzymen werden auch in diesem Schritt Tenside verwendet.

Vor dem nächsten Behandlungsschritt können prinzipiell eine oder mehrere Spülschritte erfolgen.

Beim Abrasionsschritt handelt es sich um das beschriebene Stone-Washing bzw. Biostoning bzw. Kombinationen aus Stone-Washing und Biostoning. Durch den Einsatz von speziellen Cellulasen oder Cellulase-Mischungen werden Cellulosefragmente aus der Oberfläche entfernt, wodurch der klassische Stone-Wash-Look entsteht.

Nach Erreichen der erforderlichen Abrasion müssen die Cellulasen deaktiviert werden, um den weiteren Abbau des Gewebes zu stoppen. Dies geschieht in einem nachgeschalteten Waschprozess, bei alkalischen pH-Werten und höheren Temperaturen, bei denen das Enzym denaturiert. Abschließend wird das Gewebe i.d.R. unter Standardbedingungen gebleicht mit den im Stand der Technik beschriebenen Bleichmitteln, wie z.B. Hypochlorit.

Die im erfindungsgemäßen Verfahren beschriebenen Antiredepositionsmittel zeichnen sich u.a. auch dadurch aus, dass sie Affinitäten zu hydrophoben Oberflächen wie z.B. Polyester, Polyamid bzw. deren Mischgeweben mit Bauwolle aufweisen. Da die Accessoires der Jeanshosen wie Tascheninnenfutter, Reißverschlüsse, Labels, Nähte etc. oftmals aus diesen Materialien gefertigt sind, empfiehlt es sich die erfindungsgemäßen Additive nicht nur beim eigentlichen Stone-Washprozess einzusetzen, sondern schon davor, d.h. bei der Entschlichtung der Faser. Hierbei erhalten diese Accessoires eine effiziente Oberflächenimprägnierung, die im Wesentlichen dazu führt, dass das im Stone-Wash Prozeß freigesetzte Indigo von diesen Oberflächen weniger angezogen wird.

### Beispiele:

Die Polyeste des Beispeile 1,2,4 fallen nicht unter die Ansprüche.

### Beispiel 1:

In einem 2 1 Mehrhalskolben mit Glasrührer, Heizbad, Schutzgaseinleitung, Destillationsaufsatz, Füllkörperkolonne, Destillationsbrücke, Vakuumverteiler, Destillationskolben, Kühlfalle und Innenthermometer wurden insgesamt 640 g (1,45 mol) Polyethylenglykolmonomethylether mit einem gewichtsmittleren Molekulargewicht von ca. 440 g/mol (MARLIPAL 1/12 der Sasol Germany GmbH), 388 g (2,0 mol) Dimethylterephthalat, 110,5 g (1,2 mol) Glycerin, 145,8 g (1,4 mol) Neopentylglykol, 1,0 g 2,6-Di-tert-butyl-p-kresol (Ionol von Shell) sowie 1 ml Tetraisopropylorthotitanat unter Schutzgas vorgelegt.

Die Reaktionsmischung wurde langsam bis auf Temperaturen von 150 bis 220 °C aufgeheizt und das gebildete Methanol aufgefangen. Nachdem der größte Teil der theoretisch zu erwartenden Methanolmenge aufgefangen war, wurde die Reaktionsmischung abgekühlt, die Kolonne ausgebaut, Vakuum angelegt und die Mischung wieder bis auf maximal 230 °C aufgeheizt. Das bei der Reaktion nicht umgesetzte Diol-/Polyolgemisch wurde dabei als Destillat aufgefangen.

Nachdem der Polyester eine Hydroxylzahl von ca. 90 mg KOH/g Substanz erreicht hatte, wurde die Reaktion abgebrochen. Das Produkt lag als gelbes, niedrigviskoses Öl vor.

### Beispiel 2:

In Analogie zu Beispiel 1 wurden insgesamt 883 g (2,0 mol) Polyethylenglykolmonomethyl-ether mit einem gewichtsmittleren Molekulargewicht von ca. 440 g/mol (MARLIPAL 1/12 der Sasol Germany GmbH), 534 g (2,75 mol) Dimethylterephthalat, 227,9 g (2,5 mol) Glycerin, 68,3 g (1,1 mol) Monoethylenglykol, 1,0 g 2,6-Di-tert-butyl-p-kresol (Ionol von Shell) sowie 1 ml Tetraisopropylorthotitanat zur Reaktion gebracht.

Nachdem der Polyester eine Hydroxylzahl von 112 mg KOH/g Substanz erreicht hatte, wurde die Reaktion abgebrochen. Das Produkt lag als gelbes, niedrigviskoses Öl vor.

### Beispiel 3:

In Analogie zu Beispiel 1 wurden insgesamt 4947 g (1,65 mol) Polyethylenglykol mit einem gewichtsmittleren Molekulargewicht von ca. 3.000 g/mol (Lipoxol 3000 der Sasol Germany GmbH), 1.056 g (5,44 mol) Dimethylterephthalat, 580 g (9,3 mol) Monoethylenglykol, 4,0 g 2,6-Di-tert-butyl-p-kresol (Ionol von Shell) sowie 4 ml Tetraisopropylorthotitanat zur Reaktion gebracht.

Nachdem der Polyester eine Hydroxylzahl von 30 mg KOH/g Substanz erreicht hatte, wurde die Reaktion abgebrochen. Das Produkt lag als gelbes Festharz vor.

### Beispiel 4:

In Analogie zu Beispiel 1 wurden insgesamt 1106 g (1,47 mol) Polyethylenglykolmonomethylether mit einem gewichtsmittleren Molekulargewicht von ca. 750 g/mol (NONIDAC M-750 der Sasol Italy), 229 g (1,18 mol) Dimethylterephthalat, 179 g (2,36 mol) 1,2-Propylenglykol, 1,3 g 2,6-Di-tert-butyl-p-kresol (Ionol von Shell) sowie 1,3 ml Tetraisopropylorthotitanat zur Reaktion gebracht.

Nachdem der Polyester eine Hydroxylzahl von 15 mg KOH/g Substanz erreicht hatte, wurde die Reaktion abgebrochen. Das Produkt lag als gelbes, niedrigviskoses Öl vor.

## Patentansprüche

1. Verfahren zum Verhindern bzw. Minimieren der Farbredeposition auf textilem Gewebe während eines "Stone Wash"- und/oder "Biostoning"- Prozess angewandt auf indigogefärbte Baumwollgewebe, indem man das gefärbte Gewebe aufweisend Baumwollfasern während des Entfärbeprozesses mit einem Anti-Farbredepositionsmittel kontaktiert, **dadurch gekennzeichnet, dass** das Anti-Farbredepositionsmittel ein Polyester ist, herstellbar durch Umsetzung zumindest folgender Monomere im Rahmen einer Veresterungsreaktion:
(A) eine oder mehrere Dicarbonsäure-Verbindungen, wobei größer 90 mol% der eingesetzten Dicarbonsäure-Verbindungen Terephthalsäure sind,
(B) eine oder mehrere Diol-Verbindungen mit 2 bis 6 Kohlenstoffatomen, wobei größer 90 mol% der eingesetzten Diol - Verbindungen Ethylenglykol sind, und
(C) von Polyetherolen mit ein oder 2 Hydroxygruppen aufweisend mindestens 6 Sauerstoffatome, wobei größer 90 Gew. % der eingesetzten Polyetherole Polyethylenglykol mit einem Molekulargewicht von 2000 bis 8000 g/mol sind, und
die Monomere (A), (B) und (C) größer 80 Gew.% der eingebauten Monomere ausmachen.

2. Verfahren gemäß Anspruch 1, **dadurch gekennzeichnet, dass** die Monomere (A), (B) und (C) größer 90 Gew.%, insbesondere zu größer 95 Gew.% der eingebauten Monomere ausmachen.

3. Verfahren gemäß einem der vorhergehenden Ansprüche, **dadurch gekennzeichnet, dass** die Polyester weiterhin unter Einsatz
(D) einer oder mehrerer Polyol-Verbindungen mit mindestens 3 OH-Gruppen aufweisend 3 bis 12 Kohlenstoffatome, insbesondere Glycerin, herstellbar sind.

4. Verfahren gemäß einem der vorhergehenden Ansprüche, **dadurch gekennzeichnet, dass** die Dicarbonsäure-Verbindungen (A) Terephthalsäure, Isophthalsäure und Phthalsäure und deren Derivate umfassen.

5. Verfahren gemäß einem der vorhergehenden Ansprüche, **dadurch gekennzeichnet, dass** unabhängig voneinander
(a) keine Tricarbonsäure-Verbindungen,
(b) keine Isophthalsäure bzw. deren Derivate
eingesetzt werden.

6. Verfahren gemäß einem der vorhergehenden Ansprüche, **dadurch gekennzeichnet, dass** die Diol-Verbindung (S) Ethylenglykol und/oder Propylenglykol ist.

7. Verfahren gemäß einem der vorhergehenden Ansprüche, **dadurch gekennzeichnet, dass** der Polyester durch Einbau anionischer Monomere anionisch modifiziert ist und/oder endgruppenverschlossen ist.

8. Verfahren gemäß einem der vorhergehenden Ansprüche, **dadurch gekennzeichnet, dass** die Polyetherole (C) Alkylenoxid-Anlagerungsprodukte von Ethylenoxid, Propylenoxid, Butylenoxid bzw. deren Mischungen an aliphatische C1- bis C18-, vorzugsweise C1- bis C6-, Alkohole und/oder Wasser sind, an Wasser oder Methanol.

9. Verfahren gemäß einem der vorhergehenden Ansprüche, **dadurch gekennzeichnet, dass** zum Entfärben Abrasionssteine und/oder Enzyme, insbesondere zumindest Cellulasen, mit dem Gewebe zum Erzielen eines Stone-wash-Effektes in Kontakt gebracht werden.

10. Verfahren gemäß einem der vorhergehenden Ansprüche, **dadurch gekennzeichnet, dass** das Antiredepositionsmittel mit dem Gewebe sowohl im Stone-Wash-Schritt als auch in einer vorgelagerten Entschlichtung in Kontakt gebracht werden.

11. Verfahren gemäß einem der vorhergehenden Ansprüche, **dadurch gekennzeichnet, dass** die Polyetherole (C) 16 bis 180 C2- bis C4-Alkyleneoxid-Einheiten aufweisen.

12. Verfahren gemäß einem der Ansprüche 1 und/oder 2, **dadurch gekennzeichnet, dass** der Polyester nicht unter Verwendung von Polyolen mit mindestens 3 OH-Gruppen hergestellt ist.

13. Verwendung eines Anti-Farbredepositionsmittels zum Verhindern bzw. Minimieren der Farbredeposition auf textilem Gewebe während eines "Stone Wash"-und/oder "Biostoning"- Prozesses angewandt auf indigogefärbte Baumwollgewebe, indem man gefärbtes Gewebe aufweisend Baumwollfasern während des Entfärbeprozesses mit einem Anti-Farbredepositionsmittel kontaktiert, **dadurch gekennzeichnet, dass** das Anti-Farbredepositionsmittel Polyester sind, die gemäß Formel
X- (OCH₂-CH₂) ₙ- [- (OOC-R¹-COO-R²) ᵤ-] -OOC-R¹-COO- (CH₂-CH₂O) ₙ-X
aufgebaut sind, worin jeder R¹-Rest ein 1,4-Phenylenrest, ggf. mono- oder di- C1-C3-alkylsubstituiert, ist; die R²-Reste im wesentlichen Ethylenreste, 1,2-Propylenreste oder Gemische hiervon sind; jedes X unabhängig voneinander für Wasserstoff, einen C1- bis C12 Kohlenwasserstoff-Rest, insbesondere Ethyl oder Methyl steht; jedes n von 7 bis 115 beträgt und u von 3 bis 10 beträgt.

14. Verwendung gemäß Anspruch 13, **dadurch gekennzeichnet, dass** der Polyester oder das Polyestergemisch bei Raumtemperatur flüssig ist.

15. Verwendung gemäß Anspruch 13, **dadurch gekennzeichnet, dass** die Polyester Molekulargewichte von kleiner 5000 g/mol aufweisen.

## Claims

1. A method of preventing or minimizing dye redeposition onto textile fabrics during a stonewashing and/or a biostoning process applied to indigo-dyed cotton fabrics by contacting the dyed fabric comprising cotton fibers with a dye redeposition inhibitor during the dye removal process, **characterized in that** the dye redeposition inhibitor is a polyester, which is obtainable by reacting at least the following monomers during an esterification reaction:
(A) one or more dicarboxylic acid compounds, wherein terephthalic acid makes up more than 90 mole% of the dicarboxylic acid compounds employed,
(B) one or more diol compounds having from 2 to 6 carbon atoms, wherein the ethylene glycol makes up more than 90 mole% of the diol compounds employed, and
(C) polyetherols with one or two hydroxy groups having at least 6 oxygen atoms, wherein polyethylene glycol having a molecular weight from 2000 to 8000 g/mol makes up more than 90 wt.% of the polyetherols employed, and
the monomers (A), (B) and (C) result in more than 80 wt.% of the incorporated monomers.

2. The method according to claim 1, **characterized in that** the monomers (A), (B), and (C) make up more than 90 wt.% of the incorporated monomers, particularly more than 95 wt.%.

3. The method according to any one of the proceeding claims **characterized in that** the polyesters are furthermore obtainable by using
(D) one or more polyol compounds with at least 3 OH groups having from 3 to 12 carbon atoms, especially glycerol.

4. The method according to any one of the proceeding claims **characterized in that** the dicarboxylic acid compounds (A) comprise terephthalic acid, isophthalic acid, phthalic acid, and their derivatives.

5. The method according to any one of the proceeding claims **characterized in that** independently of one another
(a) no tricarboxylic acid compounds and
(b) no isophthalic acid or its derivatives
are employed.

6. The method according to any one of the proceeding claims **characterized in that** the diol compound (B) is ethylene glycol and/or propylene glycol.

7. The method according to any one of the proceeding claims **characterized in that** the polyester is anionically modified by incorporation of anionic monomers and/or is capped with terminal groups.

8. The method according to any one of the proceeding claims **characterized in that** the polyetherols (C) are alkylene oxide addition products of ethylene oxide, propylene oxide, butylene oxide or their mixtures to aliphatic C1 to C 18, preferably C 1 to C6, alcohols and/or water.

9. The method according to any one of the proceeding claims **characterized in that** for the removal of dye abrasive stones and/or enzymes, especially at least cellulases, are put into contact with the fabric in order to achieve a stonewashed look.

10. The method according to any one of the proceeding claims **characterized in that** the dye redeposition inhibitor is put into contact with the fabric both during the stonewashing step and the preceding desizing step.

11. The method according to any one of the proceeding claims **characterized in that** the polyetherols (C) have from 16 to 180 C2 to C4 alkylene oxide units:

12. The method according to claim 1 and/or claim 2 **characterized in that** the polyester is not made utilizing polyols having at least 3 OH groups.

13. Use of a dye redeposition inhibitor for preventing or minimizing dye redeposition onto textile fabrics during a stonewashing and/or a biostoning process applied to indigo-dyed cotton fabrics by contacting the dyed fabric comprising cotton fibers with the dye redeposition inhibitor during the dye removal process, **characterized in that** the dye redeposition inhibitor are polyester composed according to the formula
X-(OCH₂-CH₂)ₙ-[-(OOC-R¹-COO-R²)ᵤ-]-OOC-R¹-COO-(CH₂-CH₂O)ₙ-X,
wherein each R¹ residue is a 1,4-phenylene residue, optionally substituted for mono- or di-C1-C3 alkyl; the R² residues are essentially ethylene residues, 1,2-propylene residues, or mixtures thereof; each X represents independently of one another hydrogen, a C1 1 to C12 hydrocarbon residue, especially ethyl or methyl; each n is a number from 7 to 115, and u is a number from 3 to 10.

14. The use according to claim 13 **characterized in that** the polyester or polyester blend is liquid at room temperature.

15. The use according to claim 13 **characterized in that** the polyesters have molecular weights of less than 5000 g/mole.

## Revendications

1. Procédé pour empêcher ou pour minimiser la redéposition de couleurs sur des tissus textiles pendant un processus de "Stone Wash" (lavage à la pierre ponce) et/ou de "Biostoning" (lavage aux enzymes) appliqué sur des tissus en coton teints indigo, en mettant en contact le tissu teint comportant des fibres en coton pendant le processus de décoloration avec un produit antiredéposition de couleurs, **caractérisé en ce que** le produit antiredéposition de couleurs est un polyester, susceptible d'être produit par transformation d'au moins les monomères suivants dans le cadre d'une réaction d'estérification :
(A) un ou plusieurs composés d'acide dicarbonique, plus de 90 % en moles des composés d'acide dicarbonique utilisés étant de l'acide téréphtalique,
(B) un ou plusieurs composés diol avec de 2 à 6 atomes de carbone, plus de 90 % en moles des composés diol utilisés étant de l'éthylène glycol et
(C) de polyétherols avec un ou 2 groupes hydroxy comportant au moins 6 atomes de carbone, plus de 90 % en poids des polyétherols utilisés étant du polyéthylène glycol d'un poids moléculaire de 2000 à 8000 g/mole et
les monomères (A), (B) et (C) correspondant à plus de 80 % en poids des monomères incorporés.

2. Procédé selon la revendication 1, **caractérisé en ce que** les monomères (A), (B) et (C) correspondent à plus de 90 % en poids, notamment à plus de 95 % en poids des monomères incorporés.

3. Procédé selon l'une quelconque des revendications précédentes, **caractérisé en ce que** les polyesters sont susceptibles d'être produits par ailleurs en utilisant
(D) un ou plusieurs composés polyol avec au moins 3 groupes OH, comportant de 3 à 12 atomes de carbone, notamment de la glycérine.

4. Procédé selon l'une quelconque des revendications précédentes, **caractérisé en ce que** les composés d'acide dicarbonique (A) comprennent de l'acide téréphtalique, de l'acide isophthalique, de l'acide phtalique et leurs dérivés.

5. Procédé selon l'une quelconque des revendications précédentes, **caractérisé en ce que**, indépendamment les uns des autres,
(a) on n'utilise aucun composé d'acide tricarbonique,
(b) pas d'acide isophthalique, ni ses dérivés.

6. Procédé selon l'une quelconque des revendications précédentes, **caractérisé en ce que** le composé diol (B) est de l'éthylène glycol et/ou du propylène glycol.

7. Procédé selon l'une quelconque des revendications précédentes, **caractérisé en** de que le polyester subit une modification anionique et/ou est enfermé dans le groupe terminal par incorporation de monomères anioniques.

8. Procédé selon l'une quelconque des revendications précédentes, **caractérisé en ce que** les polyéthérols (C) sont des produits d'addition d'oxyde d'alkylène (C) d'oxyde d'éthylène, d'oxyde de propylène, d'oxyde de butylène ou leurs mélanges en alcools aliphatiques en C₁ à C₁₈, de préférence en C₁ à C₆, et/ou de l'eau.

9. Procédé selon l'une quelconque des revendications précédentes, **caractérisé en ce que** pour la décoloration, on met on contact avec le tissu des pierres abrasives et/ou des enzymes, notamment au moins des cellulases pour obtenir un effet stone-wash.

10. Procédé selon l'une quelconque des revendications précédentes, **caractérisé en ce qu'**on met en contact le produit antiredéposition avec le tissu, aussi bien lors de l'étape de lavage à la pierre ponce que lors d'une étape de désencollage précédente.

11. Procédé selon l'une quelconque des revendications précédentes, **caractérisée en ce que** les polyéthérols (C) comportent de 16 à 180 unités d'oxyde d'alkylène en C₂ à C₄.

12. Procédé selon l'une quelconque des revendications 1 et/ou 2, **caractérisé en ce que** le polyester n'est pas produit en utilisant des polyols avec au moins 3 groupes OH.

13. Utilisation d'un produit antiredéposition de couleur pour empêcher ou pour minimiser la redéposition de couleurs sur des tissus textiles pendant un processus de "stone wash" (lavage à la pierre ponce) et/ou de "Biostoning" (lavage aux enzymes) appliqué sur des tissus en coton teints indigo, en mettant en contact le tissu teint comportant des fibres en coton pendant le processus de décoloration avec un produit antiredéposition de couleurs, **caractérisée en ce que** le produit antiredéposition de couleurs consiste dans des polyesters, constitués selon la formule
X- (OCH₂-CH₂) ₙ- [- (OOC-R¹-COO-R²) ᵤ-] -OOC-R¹-COO-(CH₂-CH₂O) ₙ-X
dans laquelle chaque radical R¹ est un radical 1,4-phényle, le cas échéant, mono ou di-alkylsubstitué en C₁ à C₃; les radicaux R² sont principalement des radicaux d'éthylène, des radicaux de 1,2-propylène ou des mélanges de ces derniers ; chaque X signifie indépendamment l'un de l'autre un radical d'hydrocarbure, notamment de l'éthyl ou du méthyl ; chaque n s'élève à de 7 à 115 et u s'élève à de 3 à 10.

14. Utilisation selon la revendication 13, **caractérisée en ce que** le polyester ou le mélange de polyesters est liquide à température ambiante.

15. Utilisation selon la revendication 13, **caractérisée en ce que** les polyesters présentent des poids moléculaires inférieurs à 5000 g/mole.
